# EUROPÄISCHE PATENTSCHRIFT

(11) **EP 0 279 178 B1**
(45) Veröffentlichungstag und Bekanntmachung des Hinweises auf die Patenterteilung: **30.10.1991**
(21) Anmeldenummer: 88100538.3
(22) Anmeldetag: 16.01.1988
(51) Int. Cl.: B65C 7/00, G09F 3/04

(54) **Verfahren zum Auszeichnen einer Bananenhand unter Verwendung eines Bananenaufhängers**
Method of marking a hand of bananas whilst using a suspension device
Procédé pour marquer une main de bananes au moyen d'un dispositif d'accrochage

(30) Priorität: 16.02.1987 CH 569/87
(43) Veröffentlichungstag der Anmeldung: 24.08.1988
(73) Patentinhaber: Max Lehner & Co. AG, CH-5722 Gränichen (CH)
(72) Erfinder: Lehner, Harry, CH-5722 Gränichen (CH); Ceron, Adrian, CH-9326 Horn (CH)
(74) Vertreter: Hunziker, Jean

(56) Entgegenhaltungen:
- CH-A- 402 329
- DE-A- 2 728 334
- DE-A- 3 522 561
- US-A- 4 519 178

## Beschreibung

Die vorliegende Erfindung betrifft ein Verfahren zum Auszeichnen einer Bananenhand nach dem Oberbegriff des Anspruchs 1.

Bei der Auszeichnung der angelieferten Bananenhand werden, insbesondere bei Grossverteilern, üblicherweise die zum Auszeichnen bestimmten Bananenhände von Hand auf ein Transportband gelegt, worauf dann die Bananenhände automatisch zur Waage gelangen und dort einzeln gewogen werden, wobei der Wägevorgang das Ausdrucken des Auszeichnungsetiketts für die gerade auf der Waage befindliche Bananenhand auslöst, was wiederum, ebenfalls automatisch, das unlösbare Aufbringen dieses Auszeichnungsetiketts auf den Etikettenträgerteil eines zugeführten Bananenaufhängers auslöst. Das Einhängen des etikettierten Bananenaufhängers an der gerade gewogenen Bananenhand muss dann von Hand durch eine weitere Bedienungsperson erfolgen, welche die so ausgezeichnete Bananenhand dann dem weiteren, wiederum weitgehend automatisierten oder zumindest automatisierbaren Handling zuführt.

Diese von Hand zu bedienende Arbeitsstation für die Verbindung von etikettiertem Bananenaufhänger mit einer soeben gewogenen Bananenhand verhinderte bisher eine vollautomatische Auszeichnung von Bananenhänden, wobei zudem noch das Einhängen eines Bananenaufhängers von Hand in die relativ engen Zwischenräume zwischen den zusammengewachsenen Bananenhälsen der einzelnen Früchte zeitraubend ist und viel Geschick erfordert, um Verletzungen der empfindlichen Fruchtschale zu verhindern.

Aufgabe der Erfindung ist deshalb die Schaffung eines Verfahrens, welches gestattet, die Auszeichnung von Bananenhänden vollautomatisch durchzuführen und insbesondere ein Einhängen von etikettierten Bananenaufhängern an den zugehörigen Bananenhänden von Hand zu vermeiden, was nicht nur die sonst damit verbundenen Schwierigkeiten und Gefahren ausschliesst, sondern zudem die bisher hierfür notwendige Bedienungsperson überflüssig macht.

Diese Aufgabe wird erfindungsgemäss durch das im Anspruch 1 gekennzeichnete Verfahren gelöst.

Zunächst ist es auf diese Weise für eine Bedienungsperson, die bisher schon die Bananenhände zur Einleitung des Auszeichnungsprozesses auf das Transportband gelegt hat, ohne Mühe möglich, die Bananenhand in den Faden, die Schnur oder ein Band, durch welche die Bananenhand mit dem Bananenaufhänger verbunden wird, einzuhängen, ohne dass dabei ein grösserer Zeitverlust entstünde, und ohne die Gefahr einer Beschädigung der Frucht. Zudem gestattet diese Verbindung zwischen Bananenhand und Bananenaufhänger eine grosse relative Beweglichkeit, insbesondere Dreh- und Schwenkbarkeit, was gestattet, den Bananenaufhänger mit daran hängender Bananenhand als Transportmittel zu verwenden und automatisch zu etikettieren und damit den Auszeichnungsprozess der Bananenhände abzuschliessen.

An sich könnten die Bananenaufhänger bereits vorgefertigt mit einer Schnurschlaufe versehen sein, welche dann von der Bedienungsperson über eine Frucht gestreift wird, bis die Schlaufe auf den unempfindlichen Bananenhälsen aufliegt.

Ein besonders vorteilhafter kontinuierlicher und rationeller Verfahrensablauf kann dabei darin bestehen, dass die Bananenhand in das flexible Mittel eingehängt und letzteres dann unter Bildung einer Schlaufe mit seinen Enden mit dem Bananenaufhänger verbunden wird. Hierbei kann der Verfahrensablauf dann vorteilhaft so sein, dass automatisch das flexible Mittel von einer Vorratsrolle abgelängt und zwischen Zangenmittel gespannt wird; dass dann die Enden dieses Mittels verdickt werden; dass hierauf die Bananenhand von Hand in das gespannt gehaltene flexible Mittel eingehängt wird; dass anschliessend automatisch durch Zusammenführen der Zangenmittel dem flexiblen Mittel die Form einer Schlaufe gegeben und seine Enden in randoffenen Fangschlitzen des herangeführten Etikettenträgerteils des Bananenaufhängers verfangen werden; dass hierauf der Bananenaufhänger mit in der Schlaufe des flexiblen Mittels hängender Bananenhand zur Waage transportiert und dort die Bananenhand gewogen wird, sowie danach weiter zur Etikettiereinrichtung, und dass schliesslich die ausgezeichnete Bananenhand mit dem Bananenaufhänger für die weitere Verarbeitung freigegeben wird.

Wird dabei als flexibles Mittel ein solches aus verformbarem, insbesondere aus thermoplastischem Kunststoffmaterial verwendet, können seine Enden automatisch durch Verformen, bei thermoplastischem Material insbesondere durch Auffasern und nachfolgendes Anschmelzen verdickt werden.

Um zu verhindern, dass bei den nachfolgenden Verfahrensschritten, aber auch beim späteren Transport der ausgezeichneten Bananenhände zu den Endverkaufsstellen, die Einzelfrüchte der Bananenhand beschädigt oder abgerissen werden, ist es zudem von Vorteil, wenn die in das gespannte flexible Mittel eingehängte Bananenhand automatisch mit einem Band umwickelt wird.

Gegenstand der Erfindung ist ferner ein Bananenaufhänger mit einem flächigen Etikettenträgerteil zur Aufnahme einer Etikette, weiter mit einem in seiner Ebene an einer Seite daran anschliessenden nach einer Seite offenen Aufhängehaken zum Aufhängen des Aufhängers an einer Tragevorrichtung, sowie mit an der, dem Aufhängehaken gegenüberliegenden Seite des Etikettenträgerteils angeordneten Mitteln zum Einhängen einer Bananenhand an ihrem zusammengewachsenen Ende, welcher die Durchführung des erfindungsgemässen Verfahrens dadurch gestattet, dass die Einhängemittel an entgegengesetzten Seiten des Etikettenträgers vorgesehene randoffene Fangschlitze zur Aufnahme eines, mit seinen Enden in diesen verfangbaren flexiblen Mittels umfassen.

Mit dieser Ausgestaltung tritt an die Stelle der vergleichsweise steifen und dicken Einhängefinger der bekannten Aufhänger in der Form einer Schnur-, Faden-oder Bandschlaufe ein dünnes Organ grösserer Flexibilität, welches dadurch leichter und mit erheblich geringerer Gefahr einer Verletzung der Bananen in den verholzten Teil der Bananenhand eingeführt werden kann und in der Gebrauchslage auch immer auf der unempfindlichen Stelle der Bananenhälse verläuft, an welcher diese zusammengewachsen sind. Die durch diese Verbindung zwischen Bananenhand und Bananenaufhänger erreichte hohe Beweglichkeit zwischen diesen gestattet zudem eine nachfolgende automatische Etikettierung der Bananenaufhänger, da diese trotz Verbindung mit der Bananenhand in praktisch jede beliebige Gebrauchslage gebracht werden können.

Eine beispielsweise Ausführungsform einer Anordnung zur Durchführung des erfindungsgemässen Verfahrens ist nachfolgend anhand der Zeichnung näher erläutert.

Es zeigen:
- Fig. 1: eine Draufsicht auf einen Bananenaufhänger nach der Erfindung in einer Gebrauchslage; und
- Fig. 2: in schematischer Darstellung ausschnittweise Stufen des Verfahrens zum Auszeichnen von Bananenhänden.

Der in Fig. 1 dargestellte und für die Durchführung des Verfahrens zum Auszeichnen von Bananenhänden besonders geeignete Bananenaufhänger 20 weist einen vorzugsweise aus Kunststoff hergestellten, eine relativ grossflächige Scheibe bildenden Etikettenträgerteil 1 auf, der auf seiner einen flächigen Seite mit Verstärkungsrippen 2 versehen ist. Die den Verstärkungsrippen 2 gegenüberliegende flächige Seite der Scheibe ist völlig plan und dient zur Aufnahme einer ihrer Grösse etwa entsprechenden Etikette (nicht dargestellt), beispielsweise einer von einer automatischen Waage ausgedruckten und vollautomatisch auf den Etikettenträger 1 aufgeklebten Auszeichnungsetikette.

Von der einen Kante des Etikettenträgerteils 1 ragt, in der Erstreckungsebene desselben, ein nach einer Seite offener Aufhängehaken 4 ab, welcher eine Hakenöffnung 6 zum Aufhängen des Aufhängers begrenzt. Um zu verhindern, dass bei Erschütterungen die mit Bananenhänden bestückten Aufhänger von einer Tragstange 7 fallen, ist eine entsprechende Sperrzunge 8 vorgesehen. Soweit sind solche Bananenaufhänger bekannt.

An dem dem Aufhängehaken 4 entgegengesetzten Ende des Etikettenträgerteils 1 sind nun die Mittel zum Einhängen einer Bananenhand 30 an ihrem zusammengewachsenen Ende 31 vorgesehen, also an dem Ende, an welchem die verholzten Bananenhälse miteinander verbunden sind. Diese Einhängemittel umfassen ein, eine Schlaufe bildendes dünnes flexibles Mittel hier in Form einer Schnur 10, die mit ihren Enden am Etikettenträgerteil 1 befestigbar ist, nachdem sie zwischen den Bananen der Bananenhand hindurchgeführt wurde, wie die Fig. 1 erkennen lässt. Zur Befestigung der Schnurschlaufe 10 am Etikettenträgerteil 1 weist dieser an entgegengesetzten Seiten je einen allgemein mit 11 bezeichneten, zum Rand des Etikettenträgerteils 1 hin offenen Fangschlitz auf, der sich gegen seine Wurzel hin verengt, wobei jeweils ein Widerhaken 16, gegebenenfalls mehrere, verhindert, dass eine einmal von der Fangschlitzmündung her in den Fangschlitz bis zu dessen Wurzel eingeführte Schnurschlaufe 10 ungewollt wieder herausgleiten kann.

Damit die bis zur Wurzel der Fangschlitze 11 in diese eingezogene und im Wurzelbereich der Schlitze gefangene Schnurschlaufe 10 nicht in axialer Richtung aus den Fangschlitzen 11 herausgezogen werden kann, was unter dem Gewicht der - wie Fig. 1 zeigt - an der Schnur schlaufe 10 hängenden Bananenhand 30 bei Erschütterunggen während des Transports möglich wäre, sind die beiden Enden der Schnurschlaufe 10 mit einer Verdickung 14 versehen, deren Querschnitt denjenigen der Oeffnung in der Wurzel des Fangschlitzes übersteigt. Diese Verdikkung kann durch Anbringen eines Knotens an jedem Ende der Schnurschlaufe hergestellt werden. Besonders zweckmässig ist es aber, als Material für die Schnurschlaufe 10 ein thermoplastisches Material zu wählen, wobei dann die Verdickungen 14 an den Enden der Schnurschlaufe 10 an einer Arbeitsstelle der nachfolgend noch näher erläuterten vollautomatisierten Anlage zum Auszeichnen von Bananenhänden durch Abbrennen gegebenenfalls nach vorangegangenem Auffasern erzeugt werden können.

An einer ersten Arbeitsstelle einer solchen Anlage zur Durchführung des erfindungsgemässen Verfahrens zum Auszeichnen von Bananenhänden mit Hilfe der vorbeschriebenen Bananenaufhänger 20 wird zweckmässig die Schnur 10 oder auch Bandmittel oder dergleichen in nicht näher gezeigter Weise automatisch zunächst von einer Vorratsstelle abgezogen, zwischen Zangenmittel gespannt, abgelängt und dann die Enden verdickt, etwa durch Auffasern und nachfolgendes Anschmelzen.

In diese gespannte Schnur wird dann von Hand eine Bananenhand eingehängt und gegebenenfalls dann wieder automatisch mit einem Klebeband 13 (Fig. 2) umwickelt.

Solche vorbeschriebenen automatischen Vorgänge sind mit Hilfe von Handling-Geräten auf verschiedene Art lösbar, und bedürfen hier, da nicht erfindungswesentlich und nicht problematisch keiner näheren Erläuterung.

Ebenso wenig bietet es technische Schwierigkeiten, dann wieder vollautomatisch den Etikettenträgerteil 1 des vorbeschriebenen Bananenaufhängers 20 an die in der gespannten Schnur 10 eingehängte Bananenhand 30 heranzuführen und mittels der die Schnur haltenden Zangenmittel durch Zusammenfahren eine Schnurschlaufe zu bilden und die Enden der Schnur in die Fangschlitze 11 des Etikettenträgerteils 1 einzuziehen und zu fixieren.

Eine Zange 40 des Transportsystems der Anlage erfasst dann den Bananenaufhänger 20 mit über die Schnurschlaufe angehängter Bananenhand 30 und verbringt anschliessend das Ganze zu einer Transportauflage 41, wo der Etikettenträgerteil 1 des Bananenaufhängers 20 auf einer Stützfläche 42 abgestützt positioniert wird, um im Bereich einer durch einen Pfeil 43 angedeuteten Etikettierstufe etikettiert zu werden, wie dies in Fig. 2 schematisch veranschaulicht ist.

Vor Erreichen der Etikettierstufe 43 durchläuft die Transportauflage 41 mit der Bananenhand 30 noch eine Waage, wo die am Aufhänger 20 hängende Bananenhand gewogen wird, wobei in an sich bekannter Weise das Ausdrukken des Auszeichnungsetikettes ausgelöst wird.

Mit dem Ablegen der nun ausgezeichneten Bananenhand auf ein Transportband oder dergleichen ist dann der vollautomatische Auszeichnungsvorgang beendet.

Aus dem Vorbeschriebenen geht hervor, dass das auf verschiedene Weise durchführbare erfindungsgemässe Verfahren nunmehr gestattet, die Auszeichnung von Bananenhänden vollautomatisch durchzuführen und insbesondere ein Einhängen von etikettierten Bananenaufhängern an der betreffenden Bananenhand von Hand zu vermeiden, was nicht nur die sonst damit verbundenen Schwierigkeiten und Gefahren ausschliesst, sondern zudem die bisher hierfür notwendige Bedienungsperson einspart.

## Patentansprüche

1. Verfahren zum Auszeichnen einer Bananenhand unter Verwendung eines Bananenaufhängers, auf dessen Etikettenträgerteil eine Etikettiereinrichtung ein beim Wägen der Bananenhand auf einer Waage ausgedrucktes Auszeichnungsetikett unlösbar aufbringt, dadurch gekennzeichnet, dass die Bananenhand und der Bananenaufhänger über ein flexibles Mittel in Form einer Schnur, eines Fadens, eines Bandes oder dergleichen miteinander verbunden werden und dann gemeinsam zuerst zur Waage, wo die Bananenhand gewogen wird, und anschliessend zur Etikettiereinrichtung transportiert werden, wo der Etikettenträgerteil des Aufhängers zur Aufnahme des ausgedruckten Auszeichnungsetiketts positioniert wird.

2. Verfahren nach Anspruch 1, dadurch gekennzeichnet, dass die Bananenhand in das genannte flexible Mittel eingehängt und letzteres dann unter Bildung einer Schlaufe mit seinen Enden mit dem Etikettenträgerteil des Bananenaufhängers verbunden wird.

3. Verfahren nach den Ansprüchen 1 und 2, dadurch gekennzeichnet, dass automatisch das flexible Mittel von einer Vorratsrolle abgelängt und zwischen Zangenmittel gespannt wird; dass dann die Enden dieses Mittels verdickt werden; dass hierauf die Bananenhand von Hand in das gespannt gehaltene flexible Mittel eingehängt wird; dass anschliessend automatisch durch Zusammenführen der Zangenmittel dem flexiblen Mittel die Form einer Schlaufe gegeben und seine Enden in randoffenen Fangschlitzen des herangeführten Etikettenträgerteils des Bananenaufhängers verfangen werden; dass hierauf der Bananenaufhänger mit in der Schlaufe des flexiblen Mittels hängender Bananenhand zur Waage transportiert und dort die Bananenhand gewogen wird, sowie danach weiter zur Etikettiereinrichtung, und dass schliesslich die ausgezeichnete Bananenhand mit dem Bananenaufhänger für die weitere Verarbeitung freigegeben wird.

4. Verfahren nach Anspruch 3, dadurch gekennzeichnet, dass die Enden des aus verformbarem, z.B. thermoplastischem Material bestehenden flexiblen Mittels automatisch durch Verformen, z.B. durch Auffasern und nachfolgendes Ausschmelzen verdickt werden.

5. Verfahren nach Anspruch 3, dadurch gekennzeichnet, dass die in das gespannte flexible Mittel eingehängte Bananenhand automatisch mit einem Band umwickelt wird.

6. Bananenaufhänger mit einem flächigen Etikettenträgerteil zur Aufnahme einer Etikette, weiter mit einem in seiner Ebene an einer Seite daran anschliessenden nach einer Seite offenen Aufhängehaken zum Aufhängen des Aufhängers an einer Tragevorrichtung, sowie mit an der, dem Aufhängehaken gegenüberliegenden Seite des Etikettenträgerteils angeordneten Mitteln zum Einhängen einer Bananenhand an ihrem zusammengewachsenen Ende, zur Durchführung des Verfahrens nach den Ansprüchen 1 bis 5, dadurch gekennzeichnet, dass die Einhängemittel an entgegengesetzten Seiten des Etikettenträgers (1) vorgesehene randoffene Fangschlitze (11) zur Aufnahme eines, mit seinen Enden in diesen verfangbaren flexiblen Mittels (10) umfassen.

## Claims

1. Method for labelling a hand of bananas using a banana hanger on the label receiving portion of which a labelling device undetachably secures a label printed as the banana hand is weighed by a balance, characterised in that the banana hand and the banana hanger are connected with each other by means of a flexible means such as a string, a thread, a strip or the like, and are then conveyed together first to the balance, where the banana hand is weighed, and afterwards to the labelling device, where the label receiving portion is positioned to receive the printed label.

2. Method according to claim 1, characterised in that the banana hand is suspended from the said flexible means and the latter is then connected by its ends under formation of a loop to the label receiving portion of the banana hanger.

3. Method according to claims 1 and 2, characterised in that the flexible means is automatically supplied cut to length from a supply roll and tensioned between pincers means; that thereupon the ends of this means are thickened; and that then the banana hand is suspended by hand from the flexible means that is held in taut condition; that thereupon the flexible means is automatically given the shape of a loop by bringing closer to each other the pincers means and the ends of the flexible means are caught in catching slots with open rims of the label supporting portion of the banana hanger that is conveyed to them; that thereupon the banana hanger with the banana hand suspended from the loop of the flexible means is conveyed to the balance where the banana hand is weighed and the further to the labelling device, and in that finally the labelled banana hand with the banana hanger is released for further processing.

4. Method according to claim 3, characterised in that the ends of the flexible means consisting of deformable, e.g. thermoplastic material, are automatically thickened by deformation, e.g. by fibre spreading and subsequent melting.

5. Method according to claim 3, characterised in that the banana hand suspended from the taut flexible means is automatically wrapped into a band.

6. Banana hanger comprising a flat label receiving portion for receiving a label, further comprising a suspension hook open to one side and extending in the plane of the label receiving portion from one side thereof for suspension of the hanger to a supporting structure, the hanger also comprising means arranged on that side of the said label receiving portion that is opposite the suspension hook and serving to suspendingly receive a banana hand by the end where the bananas are grown together, for carrying out the method according to claims 1 to 5, characterised in that the suspension means comprise catch slots (11) with open rims arranged at opposite sides of the label receiving portion (1) for receiving a flexible means (10) susceptible to get caught with its ends in said catching slots.

## Revendications

1. Procédé destiné à munir d'indications une main de bananes au moyen d'un dispositif d'accrochage de bananes sur la partie porte-étiquette duquel un dispositif d'étiquetage appose de manière inséparable une étiquette comportant les indications imprimées lors du passage de la main de bananes sur une balance, caractérisé en ce que la main de bananes et le dispositif d'accrochage de bananes sont reliés entre eux grâce à un organe souple ayant la forme d'un cordon, d'un fil, d'un ruban ou similaire et sont ensuite d'abord transportés ensemble jusqu'à la balance, où la main de bananes est pesée, et ensuite jusqu'au dispositif d'étiquetage où la partie porte-étiquette du dispositif d'accrochage est positionnée en vue de recevoir l'étiquette comportant des indications imprimées.

2. Procédé selon la revendication 1, caractérisé en ce que la main de bananes est suspendue audit organe souple et en ce que ce dernier est ensuite relié par ses extrémités, avec formation d'une boucle, à la partie porte-étiquette du dispositif d'accrochage de bananes.

3. Procédé selon les revendications 1 et 2, caractérisé en ce que l'organe souple est débité, coupé à la longueur, automatiquement à partir d'un rouleau de réserve et est tendu entre des pinces, en ce qu'ensuite les extrémités de cet organe sont épaissies, après quoi on suspend manuellement la main de bananes à l'organe souple maintenu tendu; en ce qu'ensuite on donne automatiquement à l'organe souple une forme de boucle par rapprochement des pinces et en ce qu'on emprisonne les extrémités de cet organe dans des fentes d'accrochage à bord ouvert de la partie porte-étiquette du dispositif d'accrochage de bananes qui est alors approché; après quoi le dispositif d'accrochage de bananes, avec la main de bananes suspendue dans la boucle de l'organe flexible, est transporté jusqu'à la balance où la main de bananes est pesée, puis le dispositif d'accrochage est transporté jusqu'au dispositif d'étiquetage et, enfin, la main de bananes comportant les indications de caractérisation est libérée avec le dispositif d'accrochage de bananes, pour pouvoir être soumis aux opérations ultérieures.

4. Procédé selon la revendication 3, caractérisé en ce que les extrémités de l'organe souple, constitué par un matériau déformable, par exemple thermoplastique, sont épaissies automatiquement par déformation, par exemple par écartement des fibres suivi de fusion.

5. Procédé selon la revendication 3, caractérisé en ce que la main de bananes, suspendue à l'organe souple tendu, est entourée automatiquement d'un ruban.

6. Dispositif d'accrochage de bananes comportant une partie formant une surface porte-étiquette destinée à recevoir une étiquette, et comportant en outre un crochet de suspension ouvert d'un côté, et prolongeant d'un côté cette surface dans son plan, pour suspendre le dispositif d'accrochage à un dispositif porteur, ainsi que des organes disposés du côté opposé au crochet de suspension de la partie porte-étiquette, destinés à suspendre une main de bananes par l'extrémité de cette main où les bananes se rassemblent, pour la mise en oeuvre du procédé selon les revendications 1 à 5, caractérisé en ce que les organes de suspension comprennent des fentes (11) d'accrochage, ouvertes sur un de leurs bords, disposées sur des côtés opposés du dispositif d'accrochage (1) d'étiquette en vue de recevoir un organe flexible pouvant s'accrocher et être emprisonné par ses extrémités dans ces fentes (11).
